# EUROPÄISCHE PATENTSCHRIFT

(11) **EP 0 215 993 B1**
(45) Veröffentlichungstag und Bekanntmachung des Hinweises auf die Patenterteilung: **16.08.1989**
(21) Anmeldenummer: 85810388.0
(22) Anmeldetag: 26.08.1985
(51) Int. Cl.: E04F 13/08

(54) **Befestigung von Platten (Aussenhaut) auf der Unterkonstruktion bei hinterlüfteten Gebäudefassaden**
Fastening of facing slabs on the supporting construction of ventilated building fronts
Fixation de panneaux de revêtement externe sur la structure porteuse d'une façade de bâtiment ventilée

(43) Veröffentlichungstag der Anmeldung: 01.04.1987
(73) Patentinhaber: Wyss, Otto, CH-6045 Meggen (CH)
(72) Erfinder: Wyss, Otto, CH-6045 Meggen (CH)
(74) Vertreter: Kemény, Andreas

(56) Entgegenhaltungen:
- AU-B- 413 954
- AU-B- 520 993
- FR-A- 2 094 397
- FR-A- 2 528 484

## Beschreibung

Die Erfindung betrifft ein Vorrichtungssystem zum Befestigen von hinterlüfteten Fassadenplatten an einem Bauwerk, mit am Bauwerk befestigten vertikalen Schienen, und an den Schienen verschiebbar gelagerten, in wählbaren Abständen befestigten Trägerkonsolen, welche nach oben und nach unten gerichtete Fortsätze, zum Halten der Fassadenplatte im Abstand zum Bauwerk an ihrem unteren bzw. oberen Rand, aufweisen.

Ein derartiges Vorrichtungssystem ist aus der AU-B 413 954 bekannt. Beim Aufbau einer Fassade nach diesem bekannten Vorrichtungssystem, muss man die Trägerkonsolen und die Fassadenplatten nacheinander von unten nach oben reihenweise montieren, wobei man die Fassadenplatten zur guten Halterung einklebt oder einkittet. Aus einer fertigen Fassade kann man eine Fassadenplatte dann herausnehmen, wenn man die darüber befindlichen Fassadenplatten vorher herausnimmt.

Ein ähnliches Prinzip hat auch das Vorrichtungssystem der AU-B 520 993, wo die Fassadenplatten direkt in seitliche Nuten der am Bau befestigten vertikalen Schienen von oben eingeschoben und durch Tragelemente in diesen Nuten unten abgestützt werden. Um das Klappern der Fassadenplatten zu vermeiden werden Blattfedern an den Bau genagelt. Diese Blattfedern ersetzen nicht die Halterungsfunktion von Klebstoff und Kitt.

Bei einem Vorrichtungssystem nach der FR-A 2 094 397 sind die Halterungen (ohne Schienen) direkt am Bau befestigt. Die oben starr nutartig ausgebildeten Trägerkonsolen stützen den unteren Plattenrand, während der jeweilige obere Plattenrand durch ein kompliziertes bewegliches Organ gehaltert ist, das durch die darüber angeordnete Platte an der starren Trägerkonsole gehalten wird. Auch hier werden ganze vertikale Plattenreihen (keine Einzelplatten) ausgewechselt.

Bei einem Vorrichtungssystem nach der FR-A 2 528 484 steckt man auf am Bau befestigte Konsolenteile Halterungen auf, die von der darüber befindlichen Platte beschwert sind. Sie halten den Unterrand der darüber befindlichen Fassadenplatte und den Oberrand der darunter befindlichen Fassadenplatte. Auch hier wird reihenweise montiert und reihenweise Fassadenplatten ausgewechselt.

Der Erfindung liegt die Aufgabe zugrunde, ein Vorrichtungssystem zu schaffen, welches die Montage der Fassadenplatten und deren einzelnes Auswechseln auf wirtschaftlich vorteilhafte Weise gestattet.

Zur Lösung dieser Aufgabe wird ein Vorrichtungssystem der eingangs genannten Art vorgeschlagen, welches dadurch gekennzeichnet ist, dass jede Trägerkonsole, an ihrer Unterseite zwischen ihrem nach unten gerichteten starren Fortsatz, der an der vom Bauwerk wegweisenden Aussenseite der Fassadenplatte anliegt, und einer an der Schiene eingeklemmten Feder, welche derart an der zum Bauwerk weisenden Innenseite der Fassadenplatte anliegt, dass jede montierte Fassadenplatte entgegen der genannten Feder wandwärts eindrückbar ist, eine nach unten offene Ausnehmung zur Aufnahme des oberen Rands der darunter befindlichen Fassadenplatte bildet, und an ihrer Oberseite zwischen einem nach oben gerichteten Fortsatz einer an ihr lösbar eingehängten, beweglichen Teils und einer an der Schiene wie bei der unteren Fassadenplatte eingeklemmten Feder eine nach oben offene Ausnehmung zur Aufnahme des unteren Rands der darüber befindlichen Fassadenplatte bildet.

Die durch die Erfindung erreichten Vorteile bestehen im wesentlichen darin:
1. Die Plattenmontage ist gegenüber den bisherigen Systemen wesentlich zeitsparender:
   1.1. Die Montage des starren Teils der Trägerkonsolen kann in einem (einheitlichen) Arbeitsgang vor dem Einschieben der Fassadenplatten ausgeführt werden. Das wirkt sich auch hinsichtlich der Einzelauswechselbarkeit der Fassadenplatten, das nachfolgend in Punkt 2 besprochen wird, positiv aus.
   1.2. In einem (wiederum einheitlichen) Arbeitsgang kann man die Fassadenplatten montieren, wobei sie einzeln eingesetzt werden können. Wegen dieser Einzelmontage der Fassadenplatten kann man an verschiedenen Orten gleichzeitig mit der Montage der Fassadenplatten beginnen. Man kann Aussparungen für die Baugerüst-Befestigung am Gebäude belassen, die man erst während des Gerüstabbruchs verschliessen kann. Diese Einzelmontierbarkeit wirkt sich auch hinsichtlich der Einzel-Auswechselbarkeit der Fassadenplatten (vgl. nachstehenden Punkt 2) positiv aus.
   1.3. Man braucht zum Montieren der Fassadenplatten kein Werkzeug, sondern kann die Montage von Hand vornehmen.
2. Die Platten bleiben einzeln auswechselbar (vgl. vorstehenden Punkt 1.2), ohne dass man die zu ihrer Befestigung dienenden Teile der Trägerkonsolen deformieren bzw. zerstören müsste.
3. Die erfindungsgemäss befestigten Fassadenplatten können allseits spannungsfrei, unabhängig von der Unterkonstruktion, deformieren. Verformungen, sei es durch Eigenspannungen oder Drittkräfte wie Temperaturschwankungen, Windlast, Gebäudeverformungen, können daher nicht mehr zu Beschädigungen führen. Durch die entsprechende Dimensionierung der Federn, welche zwischen den Schienen und den Platten wirken, kann für die Platten zusätzlich jene Festigkeit erreicht werden, die in Anbetracht der zu erwartenden Beanspruchung (Eigenspannungen, Drittbelastungen durch Windlast usw.) gefordert ist. Die Platten können daher auch diesbezüglich den DIN-Normen entsprechen (DIN 18 516 Teil I/Stand 1. März 1985; es handelt sich dabei zwar erst um einen Normentwurf, es kann aber angenommen werden, dass die endgültige Fassung eher strenger sein wird).

Die Erfindung wird nachstehend beispielsweise anhand der schematischen Zeichnung besprochen. Es zeigen:
Fig. 1 eine Ansicht eines Fassadenabschnitts im Bereich einer Stelle, an der vier Fassadenplatten P mit ihren Ecken (durch Luftfugen getrennt) aneinandergrenzen,
Fig. 2 einen Schnitt nach Linie A-A in Fig. 1, und
Fig. 3 einen Schnitt nach Linie B-B in Fig. 1. In der Zeichnung sind folgende Überweisungszeichen:
   S Schiene, vertikal verlaufend,
   S1 T-Nuten (zwei Stück) für S2,
   S2 Muttern,
   S3 Schraube zu S2,
   1 Trägerkonsole an sich,
   10 Befestigungsflansch von 1,
   11 Stützflansch von 1,
   12 nach unten gerichteter Fortsatz von 1, starr an 1 angeformt,
   14 Verankerungsnut an 1,
   15 Nase an 1,
   2 Feder in S1, hinter 3,
   3 Bewegliches Teil von 1,
   31 Stützflansch von 3,
   32 nach oben gerichteter Fortsatz von 3.
   P Fassadenplatte.
   PU Unterrand von P.
   PO Oberrand von P.

Die Montage einer derartigen Fassade kann wie folgt geschehen:

Nachdem man die Unterkonstruktion (das sind hier die vertikalen Schienen S) am Bau (nicht dargestellt) befestigt hat, wird der starre Teil 10 bis 15 jeder Trägerkonsole 1 auf den vertikalen Schienen S in der gewünschten Höhe mit Hilfe je einer Schraube S3, welche in eine Mutter S2 eingedreht wird, so fixiert, dass jede Mutter S2 in einer der T-Nuten S1 einer Schiene S sitzt.

Gleichzeitig drückt man die Federn 2 in der Nähe jeder Trägerkonsole 1 in die T-Nuten 81.

Hierauf wird der Oberrand PO einer Fassadenplatte P von unten hinter den nach unten gerichteten Fortsatz 12 der Trägerkonsole 1 eingeschoben, und es werden dabei die Federn 2 zusammengedrückt; der Unterrand PU der Fassadenplatte P wird dann durch das bewegliche Teil 3 fixiert.

Ferner erlaubt es die Erfindung, die Fassadenplatten praktisch spannungsfrei anzuordnen und einzeln auszuwechseln.

## Patentansprüche

Vorrichtungssystem zum Befestigen von hinterlüfteten Fassadenplatten (P) an einem Bauwerk,
- mit am Bauwerk befestigten vertikalen Schienen (S), und
- an den Schienen (S) verschiebbar gelagerten, in wählbaren Abständen befestigten Trägerkonsolen (1), welche nach oben und nach unten gerichtete Fortsätze (12, 32), zum Halten der Fassadenplatte (P) im Abstand zum Bauwerk an ihrem unteren (PU) bzw. oberen Rand (PO), aufweisen dadurch gekennzeichnet, dass jede Trägerkonsole (1),
- an ihrer Unterseite zwischen ihrem nach unten gerichteten starren Fortsatz (12), der an der vom Bauwerk wegweisenden Aussenseite der Fassadenplatte (P) anliegt, und einer an der Schiene (S) eingeklemmten Feder (2), welche derart an der zum Bauwerk weisenden Innenseite der Fassadenplatte (P) anliegt, dass jede montierte Fassadenplatte (P) entgegen der genannten Feder (2) wandwärts eindrückbar ist, eine nach unten offene Ausnehmung zur Aufnahme des oberen Rands (PO) der darunter befindlichen Fassadenplatte (P) bildet, und
- an ihrer Oberseite zwischen einem nach oben gerichteten Fortsatz (32) eines an ihr lösbar eingehängten, beweglichen Teils (3) und einer an der Schiene (S) wie bei der unteren Fassadenplatte (P) eingeklemmten Feder (2) eine nach oben offene Ausnehmung zur Aufnahme des unteren Rands (PU) der darüber befindlichen Fassadenplatte (P) bildet.

## Claims

System of devices for securing ventilated facade panels (P) on a building,
- having vertical rails (S) secured on the building, and
- supporting brackets (1) which are mounted displaceably on the rails (S), are secured at selectable intervals, and have upward-pointing and downward-pointing prolongations (12, 32) for holding the facade panel (P) at an interval from the building at its lower (PU) or upper edge (PO), characterized in that
- on its lower side, between its downward-pointing rigid prolongation (12) which rests against the outer side of the facade panel (P), said outer side facing away from the building, and a spring (2) which is clamped in at the rail (S) and rests against the inner side of the facade panel (P), said inner side facing towards the building in such a way that each mounted facade panel (P) can be pressed in towards the wall counter to the said spring (2), each supporting bracket (1) forms a downwardly open recess for accommodating the upper edge (PO) of the facade panel (P) situated therebeneath, and
- on its upper side, between an upward-pointing prolongation (32) of a moveable part (3) slotted into it releasably and a spring (2) clamped in at the rail (S) as in the case of the lower facade panel (P), each supporting bracket (1) forms an upwardly open recess for accommodating the lower edge (PU) of the facade panel (P) situated thereabove.

## Revendications

Système d'équipement pour fixer des panneaux ventilés (P) sur un bâtiment,
- avec des bandes (S) verticales fixées sur le bâtiment, et
- des consoles supports (1) montées mobiles sur les barres (S), fixées à l'écartement voulu, présentant des appendices (12, 32) orientés vers le haut et vers le bas, pour maintenir le panneau de façade (P) à distance du bâtiment, sur son bord inférieur (PU) et supérieur (PO), caractérisé en ce que chaque console support (1)
- appuie, sur son côté inférieur, entre son appendice (12) rigide orienté vers le bas et appuyé sur le côté extérieur du panneau de façade (P), s'éloignant du bâtiment, et un ressort (2) serré sur la bande (S) et appuyant sur le côté intérieur du panneau de façade (P) tourné vers le bâtiment, de façon que chaque panneau de façade (P) monté soit pressable vers la paroi en s'opposant au ressort (2) indiqué, forme un évidement ouvert vers le bas pour recevoir le bord supérieur (PO) du panneau de façade (P) se trouvant au-dessous, et
- forme, sur son côté supérieur, situé entre un appendice (32), orienté vers le haut, d'une partie (3) mobile accrochée sur lui de manière amovible et un ressort (2) serré sur la bande (S) comme pour le panneau de façade (P) inférieur un évidement ouvert vers le haut, pour recevoir le bord inférieur (PU) du panneau de façade (P) se trouvant au-dessus de lui.
